# EUROPÄISCHE PATENTSCHRIFT

(11) **EP 0 464 032 B1**
(45) Veröffentlichungstag und Bekanntmachung des Hinweises auf die Patenterteilung: **02.12.1992**
(21) Anmeldenummer: 90903019.9
(22) Anmeldetag: 19.02.1990
(51) Int. Cl.: G03G 21/00

(54) **REINIGUNGSVORRICHTUNG FÜR DEN ZWISCHENTRÄGER EINES NACH DEM PRINZIP DER ELEKTROFOTOGRAFIE ARBEITENDEN DRUCK- ODER KOPIERGERÄTES**
DEVICE FOR CLEANING THE TRANSFER CARRIER OF AN ELECTROPHOTOGRAPHIC PRINTING OR COPYING MACHINE
DISPOSITIF DE NETTOYAGE DU SUPPORT INTERMEDIAIRE D'UNE IMPRIMANTE OU D'UN COPIEUR ELECTROPHOTOGRAPHIQUES

(30) Priorität: 21.03.1989 EP 89105073
(43) Veröffentlichungstag der Anmeldung: 08.01.1992
(73) Patentinhaber: Siemens Nixdorf Informationssysteme Aktiengesellschaft, 33102 Paderborn (DE)
(72) Erfinder: HEIGL, Karl, D-8011 Kirchheim (DE); SANDER, Dieter, W-7864 Maulburg (DE)
(74) Vertreter: Fuchs, Franz-Josef, Dr.-Ing.
(86) Internationale Anmeldenummer: EP9000271
(87) Internationale Veröffentlichungsnummer: WO9011553

(56) Entgegenhaltungen:
- Patent Abstracts of Japan, Vol. 10, Nr. 53 (P-433)(2110), 4 March 1986; & JP-A-60198575
- Patent Abstracts of Japan, Vol. 10, Nr. 89 (P-444)(2146), 8 April 1986; & JP-A-60225186
- Patent Abstracts of Japan, Vol. 7, Nr. 260 (P-237)(1405), 18 November 1983; & JP-A-58142377
- Patent Abstracts of Japan, Vol. 6, Nr. 8 (P-98)(886), 19 January 1982; & JP-A-56133778
- Patent Abstracts of Japan, Vol. 8, Nr. 27 (P-252)(1464); 4 February 1984; & JP-A-58182680
- Patent Abstracts of Japan, Vol. 8, Nr. 45 (P-257)(1482), 28 February 1984; & JP-A-58196570
- Patent Abstracts of Japan, Vol. 10, Nr. 327 (P-513)(2383), 7 November 1986; & JP-A-61132981

## Beschreibung

Die Erfindung betrifft eine Vorrichtung zum Reinigen einer Fotoleitertrommel eines Druck- oder Kopiergerätes von auf der Fotoleitertrommel anhaftenden Toner unter Verwendung eines an der Fotoleitertrommel anliegenden Abstreifelementes, wobei die Reinigungsvorrichtung als ein aus dem Druck- oder Kopiergerät über Führungselemente herausziehbares Aggregrat ausgebildet ist.

Eine derartige Reinigungsvorrichtung ist in der JP-A-58 142377 beschrieben. Die bekannte Reinigungsvorrichtung ist als ein aus einem Kopiergerät über Führungselemente herausziehbares Aggregat ausgebildet und enthält ein im Betriebszustand des Kopiergerätes an der Fotoleitertrommel anliegendes Abstreifelement.

Es ist weiterhin aus der JP-A-60 198575 eine Reinigungsvorrichtung für ein Kopiergerät bekannt, die eine entnehmbare Haltevorrichtung zur austauschbaren Aufnahme des Abstreifelementes aufweist.

Die JP-A-58 182680 beschreibt ein Abstreifelement, das weitere Ersatzkanten aufweist und auswechselbar in der Haltervorrichtung so angeordnet ist, daß eine Ersatzkante zur Anlage an den Zwischenträger angebracht werden kann.

Aus der JP-A-58 196570 ist eine Reinigungsvorrichtung zur Reinigung einer Fotoleitertrommel bekannt, die eine Vorrichtung aufweist, die das Abstreifelement oszillierend bewegt.

Aufgabe der Erfindung ist es eine Reinigungsvorrichtung der eingangs genannten Art so auszubilden, daß zur Vermeidung von langandauernden Druckunterbrechungen die wesentlichen Elemente als Verschleißelemente ausgebildet sind und in einfacher und ergonomischer Weise vom Operator des Gerätes ausgetauscht werden können. Trotzdem soll eine optimale Abdichtung der gesamten Reinigungsvorrichtung mit störungsfreiem Abtransport des Toners gewährleistet sein.

Diese Aufgabe wird bei einer Reinigungsvorrichtung der eingangs genannten Art gemäß dem kennzeichnenden Teil des ersten Patentanspruches gelöst.

Vorteilhafte Ausführungsformen der Erfindung sind in den Unteransprüchen gekennzeichnet.

Dadurch, daß die Reinigungsvorrichtung eine aus der dem Druck- oder Kopiergerät herausziehbare Haltevorrichtung für die Verschleißteile, seien es nun die Abstreifleiste oder das Abdichtelement aufweist, können diese Verschleißteile im Servicefall leicht ausgetauscht werden. Der Austausch ist einfach und erfordert nur einen geringen zeitlichen Aufwand.

Die Haltevorrichtung für das Abstreifelement ist als lösbare Klemmeinrichtung ausgebildet, die es ermöglicht, das Abstreifelement austauschbar besonders einfach zu befestigen. Das Abstreifelement kann dabei neben einer im Betriebszustand der Reinigungsvorrichtung an dem Zwischenträger anliegenden Betriebsabstreifkante noch weitere Ersatzkanten aufweisen. Nach dem Verschleiß einer Abstreifkante läßt sich das Abstreifelement verdrehen und erneut in der Klemmeinrichtung befestigen. Damit kommt eine neue Kante zur Anlage an den Zwischenträger.

Verwendet man ein Abstreifelement mit rechteckigem Querschnitt, so können damit die vier Eckkanten des Abstreifelementes als Betriebskanten ausgenutzt werden. Bei geringem Materialaufwand wird damit die mit einer Abstreifleiste erzielbare Einsatzzeit wesentlich verlängert.

Durch die leichte Austauschbarkeit der Abstreifleiste ist es möglich weichere, die Oberfläche der Fotoleitertrommel schonende Materialien für die Abstreifleiste zu verwenden und die Abstreifkante scharfkantig auszubilden.

In vorteilhafter Weise ist das am Zwischenträger anliegende, die Reinigungsvorrichtung abdichtende Abdichtelement ebenfalls als austauschbares Verschleißelement ausgebildet.

Um ein Festsetzen von Papier und Tonerteilchen an der Abstreifkante zu verhindern, ist eine Vorrichtung vorgesehen, die die Abstreifer oszillierend parallel zur Fotoleitertrommel bewegt. Bei Druckunterbrechung wird das Abstreifelement zusammen mit der Aufnahme von der Fotoleitertrommel abgeschwenkt. Dadurch wird eine Beschädigung der Fotoleitertrommel und ein Ansetzen von Resttoner verhindert.

Zum Verbrauchstofftausch zum Reinigen der Reinigungsstation selbst sowie zur Reparatur, kann die gesamte Reinigungseinrichtung in Kugelführungen aus der Druckeinrichtung gezogen werden. Dabei wird automatisch die Toneraustrittsöffnung zur Tonerfördereinrichtung des Gerätes verschlossen. Beim Wiedereinschieben wiederum erfolgt eine automatische Koppelung der Toneraustrittsöffnung mit einem im Tonerfördersystem des Gerätes zugeordneten Tonerschlauch.

Die leichte Austauschbarkeit der gesamten Reinigungsvorrichtung verhindert im Reparaturservicefall eine lange Druckunterbrechung.

Eine Ausführungsform der Erfindung ist in den Zeichnungen dargestellt und wird im folgenden beispielsweise näher beschrieben. Es zeigen
FIG 1 eine schematische Querschnittsdarstellung der Reinigungsvorrichtung,
FIG 2 eine schematische Darstellung der Reinigungsvorrichtung im Längsschnitt entlang der Schnittlinie I-I der FIG 1,
FIG 3 eine schematische Darstellung der Reinigungsvorrichtung im Längsschnitt entlang der Schnittlinie II-II der FIG 1,
FIG 4 eine schematische Querschnittsdarstellung der Reinigungsvorrichtung entlang der Schnittlinie IV-IV der FIG 2,
FIG 5 eine schematische Querschnittsdarstellung der Antriebs- und Absaugeinrichtung der Reinigungsvorrichtung und
FIG 6 eine schematische Querschnittsdarstellung der Reinigungsvorrichtung entlang der Schnittlinie III-III der FIG 2.

Eine nach dem Prinzip der Elektrofotografie arbeitende Druckeinrichtung für Einzelblätter, die hier nur schematisch dargestellt ist, enthält als Zwischenträger eine Fotoleitertrommel 10. Um die Fotoleitertrommel sind die verschiedenen für den elektrofotografischen Prozeß notwendigen Aggregate wie Belichtungsstation, Entwicklerstation, Umdruckstation, Reinigungsstation usw. gruppiert, von denen hier nur die Reinigungsstation dargestellt ist.

Die Reinigungsstation ist im Prinzip zweigeteilt und zwar in ein eigentliches aus dem Gehäuse der Druckeinrichtung ausziehbares Reinigungsaggregat 11 (FIG 2) mit den darin enthaltenen Reinigungs- und Dichtelementen und ein stationäres Antriebs- und Tonertransportaggregat 12 (FIG 5) mit Antriebsmotor und einer Koppelungseinrichtung zum Ankoppeln des Reinigunosaggregates 11 an eine in dem Gerät integrierte Tonertransporteinrichtung.

Das Reinigungsaggregat 11 enthält gemäß FIG 1 ein aus elastischem Werkstoff, z.B. Gummi bestehendes Abstreifelement 13, das einen rechteckförmigen Querschnitt aufweist und sich über die Breite des Aufzeichnungsträgers bzw. der Fotoleitertrommel 10 erstreckt. Das Abstreifelement 13 ist mit einer Seite mit zwei Metallschienen 14 verklebt und ist in eine aus einem Kunststoffhohlprofil bestehende Geräteaufnahme 15 eingesetzt. Die Geräteaufnahme 15 ist dabei so ausgestaltet und wirkt mit den Metallschienen 14 des Abstreifelementes 13 so zusammen, daß zwei gegenüberliegende Kanten 16 des Abstreifelementes zum Reinigen verwendet werden können. Zu diesem Zwecke kann das Abstreifelement 16 über die Metallschienen 14 auf Umschlag in die Geräteaufnahme 15 eingesetzt werden. Die Geräteaufnahme 15 mit dem Kunststoffprofil ist mit einer Führung 17 verbunden und kann mit dieser verschwenkt werden. Die Geräteaufnahme 15 weist weiterhin an beiden Enden Kunststoffauflagen 18 auf. Als Befestigungselement zum Befestigen des Abstreifelementes 13 ist mittig zur Geräteaufnahme 15 ein Halteriegel 19 vorgesehen, der einseitig mit einem Schenkel 20 der Geräteaufnahme 15 verbunden ist. Durch Anheben des Halteriegels 19 wird die Verspannung zwischen Geräteaufnahme 15 und Metallschiene 14 gelöst und damit kann das Abstreifelement 13 mit der Metallschiene 14 entfernt bzw. umgesetzt werden.

Die Geräteaufnahme 15 ist über die Führungsstange 17 drehbar in einem Gehäuse 21 des Reinigungsaggregates gelagert. Am Boden des Gehäuses 21 befindet sich ein Tonertransportkanal 22 der sich über die gesamte Länge des Abstreifelementes 13 erstreckt und in dem eine Tonertransportfeder 23 als Transportelement für den vom Abstreifelement 13 abgestreiften Toner angeordnet ist. Die Tonertransportfeder 23 ist mit einer Klauenkupplung 24 gekoppelt, die den Antrieb der Tonertransportfeder 23 ermöglicht.

Auf der der Klauenkupplung 24 gegenüberliegenden Seite des Reinigungsaggregates ist die Tonertransportfeder 23 über ein Getriebe 25 (FIG 2) in Form eines Schneckengetriebes mit einem Ansatzstück 26 der Führungsstange 17 des Abstreifelementes 13 gekoppelt. Das Ansatzstück 26 ist dabei über einen Exzenter mit dem Getriebe 25 gekoppelt und zwar derart, daß bei einem Antrieb der Tonertransportfeder 23 über die Klauenkupplung 24 das Abstreifelement 13 in eine oszillierende Hin- und Herbewegung mit einer Amplitude von ca. 2,5 mm bewegt wird (Pfeil). Durch diese Hin- und Herbewegung soll verhindert werden, daß sich Toner an dem Abstreifelement 13 festsetzt, außerdem unterstützt die Hin-und Herbewegung die Reinigungswirkung des Abstreifelementes 13 und ermöglicht so die Andruckkraft des Abstreifelementes 13 auf die Fotoleitertrommel 10 zu verringern.

Unterhalb des Abstreifelementes 13 ist im Gehäuse 21 des Reinigungsaggregates 11 ein Tonerraum 27 ausgebildet. Dieser Tonerraum oder Tonerschacht ist nach hinten und nach den Seiten geschlossen und herausschwenkbar. Er enthält ein hinteres Abdeckelement 28 mit einem daran angeordneten elastischen Dichtstück 29, daß das Abdeckelement 28 gegenüber dem Abstreifelement 13 abdichtet. Weiterhin ist im Tonerraum 27 ein sich über die Breite der Fotoleitertrommel erstreckendes Abdichtband 30 angeordnet, das den Tonerraum 27 nach unten gegen die Fotoleitertrommel 10 abdichtet und das wie das Abstreifelement 13 als Verschleißteil ausgebildet ist. Das Abdichtband 30 ist auf einem Blechträger 31 aufgeklebt und kann auf ein dem Gehäuse 21 des Reinigungsaggregates 11 zugeordnetes Trägerstrangprofil 32 aufgeschnappt und vom Operator leicht ohne Werkzeug ausgetauscht werden. Um das Abstreifelement 13 zusammen mit der Geräteaufnahme 15 bei Druckunterbrechung von der Fotoleitertrommel 10 abschwenken zu können, ist die Führungsstange 17 an der dem Antriebs- und Tonertransportaggregat 12 zugewandten Seite des Reinigungsaggregates 11 gemäß FIG 6 mit einem Hebel in Form einer Blattfeder 33 verbunden.

Auf die Blattfeder 33 wirkt ein Exzenternocken 34 des Antriebs- und Tonertransportaggregates 12, der mit einem Drehmagneten 35 gekoppelt ist und durch einen Durchbruch 36 einer das Reinigungsaggregat 11 aufnehmenden Halteeinrichtung 37 des Druckergehäuses ragt.

Das An- und Abschwenken des Abstreifelementes 13 erfolgt dabei über diesen Exzenternocken 34. Der Exzenternocken 34 ist so ausgebildet, daß beim Verschwenken kurz vor Erreichen der Endlage des Exzenters das Abstreifelement 13 an der Fotoleitertrommel 10 zur Anlage kommt. Nun wird durch weiteres Drehen des Exzenternockens 34 die Blattfeder 33 vorgespannt, so daß eine relativ große Andruckkraft auf das Abstreifelement 13 erst nach Anlage des Abstreifelementes 13 an die Fotoleitertrommel 10 erzeugt wird.

Zum Verbrauchsstoffetausch, zum Reinigen der Reinigungsstation sowie zur Reparatur kann das Reinigungsaggregat 11 an einer Kugelführung 38, die das Reinigungsaggregat 11 mit der Haltevorrichtung 37 verbindet aus der Haltevorrichtung 37 der Druckeinrichtung gezogen werden. Dabei wird automatisch über einen an der Haltevorrichtung 37 über ein Ansatzstück angreifenden Schieber 39 eine Toneraustrittsöffnung 40 am Tonertransportkanal 22 geschlossen. Wird das Reinigungsaggregat erneut in die Haltevorrichtung 37 zurückgeschoben, wird das Reinigungsaggregat 11 über eine Zentrieröffnung 41 auf einem Zentrierstift 42 des Antriebs- und Tonertransportaggregates 12 zentriert (FIG 5). Das Antriebs- und Tonertransportaggregat 12 ist als separates Aggregat an der Haltevorrichtung 37 befestigt. Es enthält neben dem Drehmagneten 35 und einer mit der Klauenkupplung 24 koppelbaren Gegenkuppelelement 43 eine Koppelungseinrichtung 44 mit Schaumstoffdichtung zum Ankoppeln eines mit dem Tonerentsorgungssystem des Gerätes verbundenen Tonerschlauches 45 mit darin angeordneter Tonertransportfeder 46 an die Toneraustrittsöffnung 40 des Reinigungsaggregates 11. Der Antrieb der Tonertransportschnecke mit Tonertransportfeder 23 im Tonertransportkanal 22 erfolgt über einen hier nicht dargestellten Geräte-Zentralantrieb mit einem Zahnriemen der am Gegenkoppelelement 43 (Zahnrad) angreift.

Angesteuert und überwacht wird die Reinigungsvorrichtung von einer hier nicht dargestellten zentralen Gerätesteuerungsanordnung, die z.B. entsprechend der US-PS 4 593 407 ausgebildet sein kann.

Um das Abstreifelement 13 austauschen zu können, wird in Betriebspausen der Reinigungsvorrichtung zunächst automatisch das Abstreifelement 13 mit der Haltevorrichtung 37 abgeschwenkt und zwar in dem der Drehmagnet 35 deaktiviert wird, woraufhin ein sich auf der Führungsstange 17 abstützender Bolzen 47 mit daran angreifendem Federelement 48 das Abstreifelement 13 und die Haltevorrichtung 37 zurückschwenkt. Nunmehr läßt sich in einfacher Weise nach Lösen einer hier nicht dargestellten Verriegelungseinrichtung, die z.B. aus einem frontseitigen Gerät angebrachten Schutzblech bestehen kann, das Reinigungsaggregat 11 entlang der Kugelführung 38 aus dem Gerät ziehen. Dabei wird die Antriebskoppelung zwischen dem Reinigungsaggregat 11 und dem Antriebs- und Tonertransportaggregat 12 gelöst. Gleichzeitig wird über den Schieber 39 die Toneraustrittsöffnung 40 verschlossen. Bei herausgezogenem Reinigungsaggregat läßt sich nunmehr durch Anheben des Halteriegels 19 das Abstreifelement 13 mit den daran befestigten Metallschienen 14 entnehmen und umsetzen, so daß eine bisher ungenutzte Kante 16 des Abstreifelementes 13 zur Anlage an die Fotoleitertrommel 10 kommt.

Nach erfolgtem Umsetzen des Abstreifelementes 13 wird das Reinigungsaggregat 11 zurückgeschoben und damit automatisch die Toneraustrittsöffnung 40 mit dem Tonerschlauch 45 des Tonerentsorgungssystemes des Gerätes gekoppelt.

Über den Drehmagneten 36 wird bei Aufnahme des Druckerbetriebes das Abstreifelement 13 mit der Geräteaufnahme 15 erneut verschwenkt. Dabei kommt das Abstreifelement 13 mit seiner Betriebskante 16 in Anlage an die Fotoleitertrommel, wobei die Betriebskante 16 radial (dargestellt durch Pfeil in FIG 1) gegen die Oberfläche der Fotoleitertrommel 10 drückt. Diese Andruckrichtung hat sich gegenüber Vorlauf- und Nachlaufschneidenreinigungssystemen als vorteilhaft herausgestellt.

Neben der dargestellten Ausführungsform eines Abstreifelementes 13 mit zwei ausnutzbaren Betriebskanten ist es auch möglich, die Klemmeinrichtung in der Geräteaufnahme so auszugestalten, daß bei z.B. rechteckigem Querschnitt der elastischen Abstreifelementes vier Kanten ausgenutzt werden können. Ebenso ist es denkbar anstelle von nur eines Abstreifelementes auch mehrere Abstreifelemente anzuordnen. Anstelle der Kugelführung 38 ist es auch möglich z.B. exakte Gleitführungen zu verwenden.

### Bezugszeichenliste

10 Fotoleitertrommel
11 Reinigungsaggregat
12 Antriebs- und Tonertransportaggregat
13 Abstreifelement
14 Metallschiene
15 Geräteaufnahme, Halterung
16 Kanten des Abstreifelementes
17 Führungsstange, Führung
18 Kunststoffauflage
19 Halteriegel
20 Schenkel
21 Gehäuse
22 Tonertransportkanal
23 Tonertransportfeder, Tonertransportschnecke
24 Klauenkuppelung
25 Getriebe
26 Ansatzstück
27 Tonerraum
28 Abdeckelement
29 elastisches Dichtelement
30 Abdichtband
31 Blechträger
32 Trägerstrangprofil
33 Blattfeder
34 Exzenternocken
35 Drehmagnet
36 Durchbruch im Gehäuse
37 Haltevorrichtung
38 Kugelführung
39 Schieber
40 Toneraustrittsöffnung
41 Zentrieröffnung
42 Zentrierstift
43 Gegenkoppelelement
44 Koppelungseinrichtung
45 Tonerschlauch
46 Tonertransportfeder
47 Bolzen
48 Federelement

## Patentansprüche

1. Reinigungsvorrichtung zum Reinigen einer Fotoleitertrommel (10) eines Druck- oder Kopiergerätes von auf der Fotoleitertrommel (10) anhaftendem Toner, wobei die Reinigungsvorrichtung ein an der Fotoleitertrommel (10) anliegendes Abstreifelement (13) enthält, und die Reinigungsvorrichtung als ein aus dem Druck- oder Kopiergerät über Führungselemente (38) herausziehbares Aggregat ausgebildet ist, **dadurch gekennzeichnet,** daß die Reinigungsvorrichtung eine Haltevorrichtung (15, 19) zur austauschbaren Aufnahme des Abstreifelementes (13) aufweist, wobei die Haltevorrichtung (19, 15) als lösbare, am Abstreifelement (13) kraftschlüssig mittig angreifende Klemmeinrichtung (20, 19) ausgebildet ist und daß die Reinigungsvorrichtung eine Tonerfördereinrichtung (23) zum Abtransport des abgestreiften Toners aufweist, wobei die Tonerfördereinrichtung in einem Förderkanal (22) angeordnet ist, der parallel zu dem Abstreifelement (13) verläuft und gegenüber der Fotoleitertrommel (10) ein Abdichtelement (28) aufweist, das als auswechselbares Verschleißteil ausgebildet ist.

2. Vorrichtung nach Anspruch 1,
**dadurch gekennzeichnet,** daß das Abstreifelement (13) neben einer im Betriebszustand der Reinigungsvorrichtung an der Fotoleitertrommel (10) anliegenden Betriebsabstreifkante (16) noch weitere Ersatzkanten (16) aufweist, wobei das Abstreifelement (13) einseitig von der Klemmeinrichtung (20, 19) umfaßt wird, so daß nach Verschleiß der Betriebsabstreifkante (16) das Abstreifelement (13) erneut in der Klemmeinrichtung (20, 19) so angeordnet werden kann, daß im Betriebszustand eine Ersatzkante (16) zur Anlage an die Fotoleitertrommel (10) kommt.

3. Vorrichtung nach Anspruch 2,
**dadurch gekennzeichnet,** daß das Abstreifelement (13) einen rechteckigen Querschnitt aufweist, wobei zwei gegenüberliegende Kanten (16) als Abstreifkanten vorgesehen sind.

4. Vorrichtung nach einem der Ansprüche 1 bis 3,
**dadurch gekennzeichnet,** daß ein das Abstreifelement (13) an die Fotoleitertrommel (10) an- bzw. abschwenkende motorisch angetriebene Betätigungseinrichtung (15, 34, 35) vorgesehen ist.

5. Vorrichtung nach Anspruch 4,
**dadurch gekennzeichnet,** daß die Betätigungseinrichtung (15, 34, 35) derart ausgestaltet ist, daß eine zusätzliche Andruckkraft auf das Abstreifelement (13) erst nach Anlage des Abstreifelementes (13) an die Fotoleitertrommel (10) erzeugt wird.

6. Vorrichtung nach einem der Ansprüche 1 bis 5,
**dadurch gekennzeichnet,** daß die Reinigungsvorrichtung über eine Toneraustrittsöffnung (40) mit einem Tonertransportkanal (45) im Gerät in Verbindung steht, wobei der Toneraustrittsöffnung (40) eine Verschlußeinrichtung (39) zugeordnet ist, die beim Herausziehen der Reinigungsvorrichtung aus dem Gerät automatisch die Toneraustrittsöffnung (40) verschließt und/oder beim Einstecken der Reinigungsvorrichtung in das Gerät die Toneraustrittsöffnung (40) mit dem Tonertransportkanal (45) koppelt.

7. Vorrichtung nach einem der Ansprüche 1 bis 6,
**dadurch gekennzeichnet,** daß eine Vorrichtung vorgesehen ist, die im Betriebszustand der Reinigungsvorrichtung das an der Fotoleitertrommel (10) anliegende Abstreifelement (13) oszillierend parallel zur Längsausdehnung der Fotoleitertrommel (10) bewegt.

8. Vorrichtung nach Anspruch 7,
**dadurch gekennzeichnet,** daß ein gemeinsame Antriebseinrichtung für die Tonerfördereinrichtung (23) und die oszillierende Bewegung des Abstreifelementes (13) vorgesehen ist.

9. Vorrichtung nach einem der Ansprüche 1 bis 8,
**dadurch gekennzeichnet,** daß der Klemmeinrichtung ein federndes Betätigungselement (19) zugeordnet ist.

## Claims

1. Cleaning device for cleaning toner adhering to a photoconductive drum (10) of a printer or copier, the cleaning device containing a stripping element (13) which rests against the photoconductive drum (10), and the cleaning device being constructed as a unit which can be withdrawn from the printer or copier via guide elements (38), characterised in that the cleaning device has a holding device (15, 19) for interchangeably receiving the stripping element (13), the holding device (19, 15) being constructed as a releasable clamping device (20, 19) which engages centrally in a force-fitting manner on the stripping element (13), and in that the cleaning device has a toner conveying device (23) for transporting away the stripped-off toner, the toner conveying device being arranged in a conveying channel (22) which runs parallel to the stripping element (13) and has a sealing element (28) opposite the photoconductive drum (10) which sealing element is constructed as an interchangeable anti-wear part.

2. Device according to Claim 1, characterised in that the stripping element (13) has further substitute edges (16) in addition to an operating stripping edge (16) which rests against the photoconductive drum (10) in the operating state of the cleaning device, the stripping element (13) being embraced on one side by the clamping device (20, 19) so that, after the operational stripping edge (16) wears, the stripping element (13) can be arranged in the clamping device (20, 19) again in such a way that in the operating state a substitute edge (16) comes to rest against the photoconductive drum (10).

3. Device according to Claim 2, characterised in that the stripping element (13) has a rectangular cross-section, two edges (16), lying opposite one another, being provided as stripping edges.

4. Device according to one of Claims 1 to 3 characterised in that a motor-driven actuation device (15, 34, 35) which pivots the stripping element (13) onto and away from the photoconductive drum (10) is provided.

5. Device according to Claim 4, characterised in that the actuation device (15, 34, 35) is designed in such a way that an additional contact pressing force is not produced on the stripping element (13) until the stripping element (13) comes to rest against the photoconductive drum (10).

6. Device according to one of Claims 1 to 5, characterised in that the cleaning device is connected to a toner transport channel (45) in the unit via a toner outlet opening (40), the toner outlet opening (40) being beside a closure device (39) which automatically closes the toner outlet opening (40) when the cleaning device is withdrawn from the unit and/or couples the toner outlet opening (40) to the toner transport channel (45) when the cleaning device is plugged into the unit.

7. Device according to one of Claims 1 to 6, characterised in that a device is provided which, in the operating state of the cleaning device, moves the stripping element (13) which rests against the photoconductive drum (10), parallel to the longitudinal extent of the photoconductive drum (10) in an oscillating fashion.

8. Device according to Claim 7, characterised in that a common drive device is provided for the toner conveying device (23) and the oscillating movement of the stripping element (13).

9. Device according to one of Claims 1 to 8, characterised in that the clamping device is assigned a spring-mounted actuation element (19).

## Revendications

1. Dispositif de nettoyage servant à éliminer d'un tambour photoconducteur (10) d'un appareil d'impression et de copiage, le toner adhérant au tambour photoconducteur, le dispositif de nettoyage comportant un élément racleur (13) s'appliquant contre le tambour photoconducteur (10), et le dispositif de nettoyage étant constitué sous la forme d'un ensemble pouvant être retiré de l'appareil d'impression et de copiage, par l'intermédiaire d'éléments de guidage (38), caractérisé par le fait que le dispositif de nettoyage possède un dispositif de retenue (15,19) permettant de loger, d'une manière interchangeable, l'élément racleur (13), le dispositif de retenue (19,15) étant agencé sous la forme d'un dispositif de serrage amovible (20,19), qui attaque l'élément racleur (13) en son centre selon une liaison de force, et que le dispositif de nettoyage comporte un dispositif (23) d'entraînement du toner servant à évacuer le toner retiré par raclage, le dispositif d'entraînement du toner étant disposé dans un canal d'entraînement (22) qui s'étend parallèlement à l'élément racleur (13) et qui possède, par rapport au tambour photoconducteur (10), un élément d'étanchéité (28) qui est réalisé sous la forme d'une pièce d'usure remplaçable.

2. Dispositif suivant la revendication 1, caractérisé par le fait que l'élément racleur (13) comporte, en plus d'une arête formant racle de service (16), qui s'applique contre la tambour photoconducteur (10) lorsque le dispositif de nettoyage fonctionne, d'autres arêtes de remplacement (16), l'élément racleur (13) étant enserré unilatéralement par le dispositif de serrage (20,19) de sorte qu'après l'usure de l'arête formant racle de service (16), l'élément racleur (13) peut être à nouveau disposé dans le dispositif de serrage (20,19) de manière qu'en fonctionnement, une arête de remplacement (16) vienne s'appliquer contre le tambour photoconducteur (10).

3. Dispositif suivant la revendication 2, caractérisé par le fait que l'élément racleur (13) possède une section transversale rectangulaire, dont deux arêtes opposées (16) sont prévues en tant qu'arêtes formant racles.

4. Dispositif suivant l'une des revendications 1 à 3, caractérisé par le fait qu'il est prévu un dispositif d'actionnement (15,34,35) qui approche et écarte par pivotement l'élément racleur (13), du tambour photoconducteur (10) et est entraîné par un moteur.

5. Dispositif suivant la revendication 4, caractérisé par le fait que le dispositif d'actionnement (15,34,35) est agencé de telle sorte qu'une force supplémentaire de serrage est appliquée à l'élément racleur (13) uniquement après l'application de cet élément racleur (13) contre le tambour photoconducteur (10).

6. Dispositif suivant l'une des revendications 1 à 5, caractérisé par le fait que le dispositif de nettoyage est raccordé dans l'appareil et par l'intermédiaire d'une ouverture (40) de sortie du toner à un canal (45) de transport du toner, à ladite ouverture de sortie du toner étant associé un dispositif de fermeture (39), qui, lors du retrait du dispositif de nettoyage de l'appareil, ferme automatiquement l'ouverture (40) de sortie du toner et/ou, lors de l'enfichage du dispositif de nettoyage dans l'appareil, accouple l'ouverture (40) de sortie du toner au canal (45) de transport du toner.

7. Dispositif suivant l'une des revendications 1 à 6, caractérisé par le fait qu'il est prévu un dispositif qui, lorsque le dispositif de nettoyage fonctionne, déplace d'une manière oscillante l'élément racleur (13), qui est appliqué contre le tambour photoconducteur (10), parallèlement à l'extension longitudinale du tambour photoconducteur (10).

8. Dispositif suivant la revendication 7, caractérisé par le fait qu'il est prévu un dispositif d'entraînement commun pour le dispositif (23) d'entraînement du toner et le déplacement oscillante de l'élément racleur (13).

9. Dispositif suivant l'une des revendications 1 à 8, caractérisé par le fait qu'un élément d'actionnement élastique (19) est associé au dispositif de serrage.
